# EUROPÄISCHE PATENTSCHRIFT

(11) **EP 2 996 011 B1**
(45) Veröffentlichungstag und Bekanntmachung des Hinweises auf die Patenterteilung: **23.08.2017**
(21) Anmeldenummer: 15175619.4
(22) Anmeldetag: 07.07.2015
(51) Int. Cl.: G05D 25/02, H05B 33/08, F21V 23/00

(54) **ELEKTRISCHES/ELEKTRONISCHES STEUERGERÄT**
ELECTRIC/ELECTRONIC CONTROL DEVICE
MODULE ÉLECTRIQUE/ÉLECTRONIQUE DE COMMANDE

(30) Priorität: 09.09.2014 DE 102014112915
(43) Veröffentlichungstag der Anmeldung: 16.03.2016
(73) Patentinhaber: Insta GmbH, 58509 Lüdenscheid (DE)
(72) Erfinder: Grosch, Volker, 45549 Sprockhövel (DE)

(56) Entgegenhaltungen:
- EP-A1- 1 575 341
- EP-A1- 1 729 548
- WO-A2-2012/038875
- JP-A- 2014 002 942
- US-A1- 2009 085 494

## Beschreibung

Die vorliegende Erfindung geht von einem gemäß Oberbegriff des Hauptanspruches konzipierten elektrischen/elektronischen Steuergerät aus.

Derartige elektrische/elektronische Steuergeräte sind in der Regel dafür vorgesehen, eine Vielzahl von in Gebäuden installierte elektrische Aktoren (Jalousieantriebe, Beleuchtungseinrichtungen, Lüftungsanlagen, Heizungsanlagen usw.) bedarfsgerecht zu beeinflussen. Zu diesem Zweck sind die unterschiedlichsten Steuergeräte, wie Schalter, Taster, Dimmer usw. bekannt geworden. Zur Beeinflussung werden üblicherweise vom Benutzer an den Bedienelementen beziehungsweise der Bedieneinheit Bediengrößen eingestellt, die an die zugeordneten Aktoren zu deren Beeinflussung übertragen werden. Die Übertragung kann drahtgebunden oder aber drahtlos, zum Beispiel per Funk, erfolgen. Bei elektrischen Steuergeräten, die als sogenannte Drehschalter beziehungsweise Drehgeber ausgeführt sind, befindet sich oftmals ein Betätigungselement drehbar auf einer Achse gelagert, wobei zum Ein- und Ausschalten das Betätigungselement auch in Art eines Drucktasters axial betätigt werden kann. Oftmals ist die Drehbedienebene als sogenannter Inkrementalgeber ausgeführt.

Durch die DE 199 40 273 B4 ist ein dem Oberbegriff des Hauptanspruches entsprechendes elektrisches/elektronisches Steuergerät bekannt geworden. Dieses Steuergerät weist ein auf einer Achse gelagertes Tast-/Drehbetätigungselement auf und ist zur Beeinflussung einer Beleuchtungseinrichtung vorgesehen, welche über Haupt- und Nebenstellen bedient werden kann. Über das Tast-/Drehbetätigungselement kann dabei durch Linksdrehung um einen definierten kleinen Winkel die Beleuchtungseinrichtung mit minimaler Helligkeit eingeschaltet werden und durch Rechtsdrehung um einen definierten kleinen Winkel auf maximale Helligkeit eingeschaltet werden. Damit weist ein solches Steuergerät zur bedarfsgerechten Beeinflussung der angeschlossenen Aktoren, wie zum Beispiel Leuchtmittel beziehungsweise Beleuchtungseinrichtungen eine, den Verstellwinkel und die Verstellrichtung erkennende, Drehbetätigungserkennungsstufe auf. Über das Tast-/Drehbetätigungselement eines solchen Steuergerätes ist der Benutzer jedoch nur in der Lage, die Ein- und Ausschaltung und die Änderung der Helligkeit eines als Beleuchtungseinrichtung ausgeführten Aktors vorzunehmen, also lediglich eine erste Funktionsebene zu beeinflussen. Bei modernen Leuchtmitteln ist es jedoch wünschenswert, nicht nur die Änderung der Helligkeit bedarfsgerecht einstellen zu können, sondern zudem zusätzlich zum Beispiel die Farbtemperatur, die Farbeinstellung usw. bedarfsgerecht zu beeinflussen.

Des Weiteren ist durch die EP 1 575 341 A1 ein Dimmer bekannt geworden, mit einem Betätigungselement, welches mindestens einen Leistungsbaustein ansteuert, um derart die gewünschte Helligkeit eines Leuchtmittels einzustellen. Es ist ein Steuerhebel als Bedienelement vorgesehen, welcher in unterschiedliche Positionen gekippt und/oder gedreht und/oder gedrückt werden kann, um derart eine Vielzahl von Schaltkontakten einer Schalteinrichtung zu betätigen, welche einen Kontroller ansteuern, um derart mit Hilfe eines pro Farbkanal separaten Leistungsbausteines außer der gewünschten Helligkeit zusätzlich die gewünschte Lichtfarbe eines Leuchtmittels einzustellen. Der Steuerhebel beziehungsweise das Betätigungselement ist als Joystick ausgeführt.

Zudem ist durch die JP 2014 002942 A ein Steuergerät bekannt geworden, welches ein Bedienelement aufweist, das durch eine Drehbewegung und Schwenkbewegungen in verschiedene Schaltpositionen gebracht werden kann, um eine angeschlossene Beleuchtungsanlage zu beeinflussen. Das Bedienelement lässt sich joystickartig betätigen.

Außerdem ist durch die EP 1 729 548 A1 ein System zur Helligkeitssteuerung mit mehreren Bediengeräten bekannt geworden. Dabei ist eine Dimmeranordnung mit mehreren Bedienstellen vorgesehen, wobei von jeder Bedienstelle zumindest eine zugeordnete Last ein- beziehungsweise ausgeschaltet werden kann und wobei von jeder Bedienstelle durch eine intuitive Betätigung des zugehörigen Betätigungsorgans der Dimmgrad der zugeordneten Last beeinflussbar ist. Zu dem Zweck, eine Dimmeranordnung mit mehreren Bedienstellen zu schaffen, welche bei vergleichsweise geringen Kosten für die zu verwendeten Potentiometer eine komfortable und intuitive Betätigung von allen Bedienstellen gleichberechtigt zulässt, sind zumindest zwei Bedienstellen jeweils mit einem einfachen, Endanschläge aufweisenden Potentiometer und zumindest einer Betätigungserkennungseinrichtung ausgerüstet und werden die am Potentiometer abgegriffenen Positionen nur von der Betätigungsstelle über eine Ausgabeeinheit in ein, die zugeordnete Last aufweisendes Bussystem abgegeben, durch dessen Betätigungserkennungseinrichtung ein Betätigungsvorgang festgestellt wird.

Des Weiteren ist durch die US 2009/0085494 A1 ein Spannungsadapter, insbesondere für Festkörperbeleuchtung mit Leuchtdioden bekannt geworden, wobei der Adapter einen Eingang zum Empfang von Phasenanschnitt-Eingangssignalen mit unterschiedlicher EIN-Dauer und einen mit dem Eingang gekoppelten Controller zur Erzeugung von mindestens einem gepulsten Ausgangstreibersignal umfasst, in welchem die Dauer und die Höhe der Pulse variieren, je nach EIN-Dauer des Eingangsspannungssignals, um damit die Lichtintensität am Ausgang der Festkörperbeleuchtung so steuern zu können, dass die Lichtintensität am Ausgang der Anpassung des menschlichen Auges an die Lichtintensität entspricht. Zudem sind andere Ausführungen von Spannungsadaptern aus diesem Dokument bekannt geworden, welche zusammen mit Controllern einschließlich einer Bewegungssensortechnik genutzt werden.

Außerdem ist durch die WO 2012/038875 A2 ein Gerät zur Steuerung der Intensität und der Farbtemperatur von Licht bekannt geworden, wobei das Licht von einer verstellbaren Lichtquelle abgegeben wird. Das Gerät ähnelt einem bekannten Wasserhahn, der zur Einstellung der Flussmenge und Temperatur von Wasser benutzt wird. Das Gerät umfasst einen vom Benutzer bedienbaren Griff, über welchen mit einer Hebelbewegung die Intensität und über eine Drehbewegung die Farbtemperatur eingestellt werden kann. Es ist ein Farbtemperatursensor zur Erkennung der vom Benutzer eingestellten Position des Griffes, und es sind Mittel zur Erzeugung einer in Relation zur vom Benutzer eingestellten Position abzugebenden Steuersignals zur Steuerung der Intensität und der Farbtemperatur des Lichts vorgesehen, welches von der einstellbaren Lichtquelle abgegeben werden soll. Aus dem Dokument ist zudem eine Ausführungsform bekannt geworden, die eine vom Benutzer berührbare Oberfläche umfasst, wobei die Einstellmöglichkeiten als "kalt" und "warm" gekennzeichnet sind.

Ausgehend von einem derart ausgebildeten elektrischen/elektronischen Steuergerät liegt der vorliegenden Erfindung die Aufgabe zugrunde, ein elektrisches/elektronisches Steuergerät zu schaffen, bei welchem der Benutzer auf besonders einfache Art und Weise über ein einziges Tast-/Drehbetätigungselement die Möglichkeit besitzt, bedarfsgerecht eine Vielzahl von Funktionsebenen (Helligkeit, Farbtemperatur, Farbeinstellungen, Lichtszenen usw.) eines Aktors beeinflussen zu können.

Erfindungsgemäß wird diese Aufgabe durch die im Hauptanspruch angegebenen Merkmale gelöst.

Bei einer solchen Ausbildung ist besonders vorteilhaft, dass identisch ausgebildete Steuergeräte auf einfache Art und Weise für eine bedarfsgerechte Beeinflussung von unterschiedlich ausgeführten, beziehungsweise verschiedenen Gewerken zugeordnete Aktoren der Gebäudesystemtechnik (Jalousieantriebe, Beleuchtungseinrichtungen, Lüftungsanlagen, Heizungsanlagen usw.) Verwendung finden können, wobei auf einfache Art und Weise die Möglichkeit besteht, mit einem einzigen Tast-/Drehbetätigungselement mehrere Funktionsebenen zu beeinflussen.

Weitere vorteilhafte Ausgestaltungen des erfindungsgemäßen Gegenstandes sind in den Unteransprüchen angegeben. Anhand eines Ausführungsbeispieles sei die Erfindung im Prinzip näher erläutert. Dabei zeigen:
- Fig. 1:: prinziphaft ein mit einem Tast-/Drehbetätigungselement ausgerüstetes elektrisches/elektronisches Steuergerät, als Blockschaltbild;
- Fig. 2:: prinziphaft ein gemäß Figur 1 ausgeführtes elektrisches/elektronisches Steuergerät in Zuordnung eines als Beleuchtungseinrichtung ausgeführten Aktors.

Wie aus den Zeichnungen hervorgeht, weist ein derartiges elektrisches/elektronisches Steuergerät zur Betätigung durch den Benutzer lediglich ein einziges Tast-/Drehbetätigungselement 1 auf. Das Tast-/Drehbetätigungselement 1 ist drehbar auf einer Achse gelagert und als Drehknauf ausgebildet. Im Sinne eines Inkrementalgebers lässt sich das Tast-/Drehbetätigungselement 1 anschlagfrei, das heißt endlos verdrehen. Zum Beeinflussen von Aktoren A kann das Tast-/Drehbetätigungselement 1 zusätzlich in axialer Richtung in Art eines Drucktasters betätigt werden, wodurch ein zugeordneter Tastschalter 2 angesteuert wird.

Wie des Weiteren aus den Figuren hervorgeht, steht das Tast-/Drehbetätigungselement 1 und der Tastschalter 2 datentechnisch mit einer Logikeinheit 3 in Verbindung, welche eine Drehbetätigungserkennungsstufe 4 und eine Verzweigungsstufe 5 aufweist. Die Drehbetätigungserkennungsstufe 4 ist dazu vorgesehen, bei einer Drehbetätigung durch den Benutzer den Verstellwinkel, die Verstellrichtung und die Verstellgeschwindigkeit des Tast-/Drehbetätigungselementes 1 zu erfassen. In Abhängigkeit, in welcher Verstellrichtung und/oder mit welcher Verstellgeschwindigkeit das Tast-/Drehbetätigungselement 1 durch den Benutzer betätigt wird, ist es nun möglich, nicht nur, wie beim Stand der Technik vorgesehen, eine einzige Funktionsebene (Helligkeit) des angeschlossenen Aktors A zu beeinflussen, sondern zusätzlich über ein und das selbe Tast-/Drehbetätigungselement 1 zudem weitere Funktionsebenen (Farbtemperatur, Farbeinstellung usw.) des Aktors A auf einfache Art und Weise bedarfsgerecht zu beeinflussen. Zudem ist die Logikeinheit 3 mit einem Speicher 6 versehen, welcher dazu vorgesehen ist, vorgefertigte Lichtszenen abrufbar abzuspeichern. Außerdem weist die Logikeinheit 3 ein Zeitglied 7 auf, welches zur Erkennung der Betätigungsdauer des Tastschalters 2 vorgesehen ist. Um auf einfache Art und Weise bei geringen Kosten vielfältige Funktionsmöglichkeiten durch ein solches elektrisches/elektronisches Steuergerät abdecken zu können, ist die Logikeinheit 3 zudem mit einem Mikrocontroller 8 ausgerüstet.

Beim vorliegenden Ausführungsbeispiel ist der Aktor A als Beleuchtungseinrichtung ausgeführt, welche mehrere, als Leuchtdioden ausgeführte, Leuchtmittel aufweist. Wie bereits erwähnt, kann der Aktor A genauso gut als Lüftungsanlage, Heizungsanlage, Jalousieantrieb und dergleichen ausgeführt sein und mittels eines erfindungsgemäß ausgeführten elektrischen/elektronischen Steuergerätes in mehreren Funktionsebenen beeinflusst werden. Der Einfachheit halber wird nachfolgend nur auf einen, als Beleuchtungseinrichtung ausgeführten Aktor A Bezug genommen. Bei der Bezugnahme wird lediglich unterschieden, ob der als Beleuchtungseinrichtung ausgeführte Aktor A zur Abgabe von weißem Licht und/oder zur Abgabe von farbigem Licht vorgesehen ist.

Beim vorliegenden Ausführungsbeispiel ist vorgesehen, dass, wird das Tast-/Drehbetätigungselement 1 nach dem Einschalten des Aktors A oder bei eingeschaltetem Aktor A mit einer Rechtsdrehung beaufschlagt, die Helligkeit der als LED ausgeführten Leuchtmittel der Beleuchtungseinrichtung (Aktor A) in Abhängigkeit des Verstellwinkels bis zu einem Maximum erhöht wird. Für einen anschließenden sehr kleinen Verstellwinkel des Tast-/Drehelementes 1 bei Rechtsdrehung verbleibt die Helligkeit auf ihrem Maximalwert, um bei einer anschließenden Rechtsdrehung bis zu einem Helligkeitsminimum abzusinken. Für einen anschließenden sehr kleinen Verstellwinkel bei Rechtsdrehung verbleibt die Helligkeit dann auf ihrem Minimalwert, um bei einer weiteren Rechtsdrehung in der Helligkeit wieder anzusteigen. Somit ist der Aktor A in Abhängigkeit des Verstellwinkels bei Rechtsdrehung des Tast-/Drehelementes 1 in einer ersten Funktionsebene beeinflussbar. Wird das Tast-/Drehbetätigungselement 1 nach dem Einschalten des Aktors A oder bei eingeschalteten Aktor A mit einer Linksdrehung beaufschlagt, wird die Farbtemperatur der als LED ausgeführten Leuchtmittel der Beleuchtungseinrichtung (Aktor A) in Abhängigkeit des Verstellwinkels bis zu einem Maximum erhöht. Für einen anschließenden sehr kleinen Verstellwinkel des Tast-/Drehbetätigungselementes 1 bei Linksdrehung verbleibt die Farbtemperatur auf ihrem Maximalwert, um bei einer anschließenden Linksdrehung bis zu ihrem Farbtemperaturminimum abzusinken. Für einen anschließenden sehr kleinen Verstellwinkel bei Linksdrehung des Tast-/Drehelementes 1 verbleibt die Farbtemperatur auf ihrem Minimalwert, um bei einer weiteren Linksdrehung in der Farbtemperatur wieder anzusteigen. Somit ist es auf einfache Art und Weise möglich, bei einer Beleuchtungseinrichtung (Aktor A), welche zur Abgabe von weißem Licht vorgesehen ist, mittels eines einzigen Tast-/Drehbetätigungselementes 1 sowohl die Helligkeit (erste Funktionsebene), als auch die Farbtemperatur (weitere zweite Funktionsebene) des abgegebenen Lichtes zu beeinflussen. Lediglich durch eine erkannte Rechtsdrehung oder eine erkannte Linksdrehung des Tast-/Drehbetätigungselementes 1 ist die angeschlossenen Beleuchtungseinrichtung (Aktor A) in zwei Funktionsebenen beeinflussbar. Die Drehrichtung wird von der Drehbetätigungserkennungsstufe 4 erkannt und die Beeinflussung durch die Verzweigungsstufe 5 in die entsprechenden Funktionsebenen verzweigt.

Ist die Beleuchtungseinrichtung (Aktor A) nicht nur zur Abgabe von weißem Licht, sondern auch zur Abgabe von farbigem Licht geeignet, ist vorgesehen, zusätzlich zu den beiden vorbeschriebenen Funktionsebenen zwei weitere Funktionsebenen mit dem einzigen Tast-/Drehbetätigungselement 1 beeinflussen zu können. Beim vorliegenden Ausführungsbeispiel ist vorgesehen, dass, wenn das Tast-/Drehbetätigungselement 1 nach einer kurzen Tastbetätigung mit einer Rechtsdrehung beaufschlagt wird, eine statische Farbeinstellung der als LED ausgeführten Leuchtmittel der Beleuchtungseinrichtung (Aktor A) in Abhängigkeit des Verstellwinkels vorgenommen wird. Bei weiterer Rechtsdrehung des Tast-/Drehelementes 1 wird fortlaufend die statische Einstellung einer beliebigen Farbe des sichtbaren Farbspektrums vorgenommen. Somit ist der Aktor A in Abhängigkeit des Verstellwinkels nach einer kurzen Tastbetätigung und anschließender Rechtsdrehung des Tast-/Drehbetätigungselementes 1 in einer weiteren dritten Funktionsebene beeinflussbar. Wird das Tast-/Drehbetätigungselement 1 nach dem Einschalten des Aktors A oder bei eingeschalteten Aktor A nach einer kurzen Tastbetätigung mit einer Linksdrehung beaufschlagt, wird eine Einstellung eines dynamischen Farbverlaufes der als LED ausgeführten Leuchtmittel der Beleuchtungseinrichtung (Aktor A) in Abhängigkeit des Verstellwinkels vorgenommen. Bei weiterer Linksdrehung des Tast-/Drehbetätigungselementes 1 wird fortlaufend der dynamische Farbverlauf verändert. Somit ist der Aktor A in Abhängigkeit des Verstellwinkels nach einer kurzen Tastbetätigung und anschließender Linksdrehung des Tast-/Drehbetätigungselementes 1 in einer weiteren vierten Funktionsebene beeinflussbar. Auf einfache Art und Weise ist es mit einem erfindungsgemäßen elektrischen/elektronischen Steuergerät möglich, bei einer Beleuchtungseinrichtung (Aktor A), welche zur Abgabe von weißem und farbigem Licht vorgesehen ist, mittels eines einzigen Tast-/Drehbetätigungselementes 1 die Helligkeit, die Farbtemperatur, eine statische Farbeinstellung und eine dynamische Farbeinstellung des abgegebenen Lichtes zu beeinflussen. Lediglich eine erkannte Rechtsdrehung, eine erkannte Linksdrehung, eine erkannte Tastbetätigung mit anschließender Rechts- oder Linksdrehung des Tast-/Drehbetätigungselementes 1 erlaubt es, die angeschlossene Beleuchtungseinrichtung (Aktor A) in vier Funktionsebenen zu beeinflussen. Die Drehrichtung wird von der Drehbetätigungserkennungsstufe 4 erkannt und die Beeinflussung durch die Verzweigungsstufe 5 in die entsprechenden Funktionsebenen verzweigt.

Eine weitere fünfte Funktionsebene kann zum Beispiel durch eine kurze doppelte Tastbetätigung des Tast-/Drehbetätigungselementes 1 aktiviert werden. Beim vorliegenden Ausführungsbeispiel ist vorgesehen, durch eine doppelte Tastbetätigung des Tast-/Drehbetätigungselementes 1 eine, in einen Speicher 6 der Logikeinheit 3 abgelegte Lichtszene abzurufen, welche den als Beleuchtungseinrichtung ausgeführten Aktor A entsprechend automatisch beeinflusst. Selbstverständlich können auch mehrere vorgefertigte Lichtszene in einen derartigen Speicher 6 abgelegt sein, die dann zum Beispiel durch eine kurze dreifache oder vierfache Tastbetätigung des Tast-/Drehbetätigungselementes 1 abgerufen werden. Damit eine bedarfsgerechte Beeinflussung der fünften Funktionsebenen vorgenommen werden kann, steht der Tastschalter 2 datentechnisch mit der, der Logikeinheit 3 zugeordneten Verzweigungsstufe 5 in Verbindung.

Es sei noch darauf hingewiesen, dass beim vorliegenden Ausführungsbeispiel vorgesehen ist, durch eine lange, mehr als zwei Sekunden andauernde, einfache Tastbetätigung des Tast-/Drehbetätigungselementes 1 die Einschaltung oder die Ausschaltung des angeschlossenen Aktors A herbeigeführt wird.

Um die bedarfsgerechte Beeinflussung weiterer Funktionsebenen auf besonders einfache Art und Weise vornehmen zu können, kann zudem vorgesehen sein, dass durch die Drehbetätigungserkennungsstufe 4 zusätzlich die Verstellgeschwindigkeit des Tast-/Drehbetätigungselementes 1 ausgewertet wird und für eine entsprechende Beeinflussung durch die Verzweigungsstufe 5 in die entsprechenden weiteren Funktionsebenen verzweigt wird.

Befindet sich das Gerät in seinem Aus-Zustand, wird durch eine lange Tastenbetätigung des Tast-/Drehbetätigungselementes 1 das im Bedienszenario im letzten aufgerufenen Parametrierungszustand angefahren. Dies erfolgt zu dem Zweck, um dem Benutzer eine möglichst einfache Handhabung zu ermöglichen. Deshalb wird beim Ausschalten des elektrischen/elektronischen Steuergerätes ebenfalls durch eine lange Tastenbetätigung des Tast-/Drehbetätigungselementes 1 die im Bedienmoment eingestellte Bedienebene bzw. Funktionsebene inklusive der durch das Tast-/Drehbetätigungselement 1 eingestellten Parameter gespeichert und als Szenario "Aus" eingestellt.

Selbstverständlich ist es mittels eines derartig ausgestalteten elektrischen/elektronischen Steuergerätes auch möglich, eine Gruppe von Aktoren A wie vorbeschrieben über das einzige Tast-/Drehbetätigungselement 1 zu beeinflussen. Beispielsweise kann eine Gruppe von Aktoren A einer Beleuchtungsanlage zugehörig sein, die an das elektrische/elektronische Steuergerät angeschlossen ist. Auch ist es möglich, ein derartig ausgeführtes elektrisches/elektronisches Steuergerät in verschiedene Steuersysteme, wie LEDTRIX, DMX, DALI usw. einzubinden.

### Bezugszeichenliste:

- 1: Tast-/Drehbetätigungselement
- 2: Tastschalter
- 3: Logikeinheit
- 4: Drehbetätigungserkennungsstufe
- 5: Verzweigungsstufe
- 6: Speicher
- 7: Zeitglied
- 8: Mikrocontroller

- A: Aktor

## Patentansprüche

1. Elektrisches/elektronisches Steuergerät mit einem kombinierten Tast-/Drehbetätigungselement (1), welches über seinen durch eine Tastbetätigung angesteuerten Tastschalter (2) die Ein- und Ausschaltung zumindest eines angeschlossenen Aktors (A) und über seine durch eine Drehbetätigung angesteuerte Drehbetätigungserkennungsstufe (4) den zumindest einen Aktor (A) in Abhängigkeit seines Verstellwinkels in einer ersten Funktionsebene beeinflusst, **dadurch gekennzeichnet, dass** die Drehbetätigungserkennungsstufe (4) mit einer Verzweigungsstufe (5) in Verbindung steht, und dass bei Erkennung einer bestimmten Drehrichtung und/oder Drehgeschwindigkeit durch die Drehbetätigungserkennungsstufe (4) mittels der Verzweigungsstufe (5) zumindest eine weitere zweite Funktionsebene des Aktors (A) in Abhängigkeit des Verstellwinkels beeinflusst wird.

2. Elektrisches/elektronisches Steuergerät nach Anspruch 1, **dadurch gekennzeichnet, dass** die erste Funktionsebene die Änderung der Helligkeit zumindest eines als Leuchtmittel ausgeführten Aktors (A) betrifft.

3. Elektrisches/elektronisches Steuergerät nach einem der Ansprüche 1 oder 2, **dadurch gekennzeichnet, dass** zumindest eine zweite weitere Funktionsebene die Änderung der Farbtemperatur zumindest eines als Leuchtmittel ausgeführten Aktors (A) betrifft.

4. Elektrisches/elektronisches Steuergerät nach einem der Ansprüche 1 bis 3, **dadurch gekennzeichnet, dass** zumindest eine weitere dritte Funktionsebene die statische Farbeinstellung zumindest eines, als Leuchtmittel ausgeführten Aktors (A) betrifft.

5. Elektrisches/elektronisches Steuergerät nach einem der Ansprüche 1 bis 4, **dadurch gekennzeichnet, dass** zumindest eine weitere vierte Funktionsebene die Einstellung des dynamischen Farbverlaufes eines, mehrere Leuchtmittel aufweisenden Aktors (A) betrifft.

6. Elektrisches/elektronisches Steuergerät nach einem der Ansprüche 1 bis 5, **dadurch gekennzeichnet, dass** zumindest eine weitere fünfte Funktionsebene zumindest eine, in einem Speicher (6) abgelegte Lichtszene einer den Aktor (A) darstellenden Beleuchtungseinrichtung betrifft.

7. Elektrisches/elektronisches Steuergerät nach einem der Ansprüche 1 bis 6, **dadurch gekennzeichnet, dass** eine Logikeinheit (3) vorgesehen ist, die zumindest die Drehbetätigungserkennungsstufe (4) und die Verzweigungsstufe (5) aufweist.

8. Elektrisches/elektronisches Steuergerät nach Anspruch 7, **dadurch gekennzeichnet, dass** die Logikeinheit (3) zumindest einen Speicher (6) aufweist.

9. Elektrisches/elektronisches Steuergerät nach einem der Ansprüche 7 oder 8, **dadurch gekennzeichnet, dass** die Logikeinheit (3) zumindest ein Zeitglied (7) zur Erkennung der Betätigungsdauer des Tastschalters (2) aufweist.

10. Elektrisches/elektronisches Steuergerät nach einem der Ansprüche 7 bis 9, **dadurch gekennzeichnet, dass** die Logikeinheit (3) zumindest einen Mikrocontroller (8) aufweist.

11. Elektrisches/elektronisches Steuergerät nach einem der Ansprüche 1 bis 10, **dadurch gekennzeichnet, dass** der Tastschalter (2) zur Beeinflussung zumindest einer weiteren Funktion datentechnisch mit der Verzweigungsstufe (5) in Verbindung steht.

## Claims

1. Electric/electronic control device with a combined push-button-/rotary operating element (1), which, via its push-button (2) controlled by push-button operation influences the ON and OFF switching of at least one connected actuator (A) and via its rotary operation detection stage (4) controlled by rotary operation influences the at least one actuator (A) depending on its adjustable angle in a first function level, **characterized by the fact** that the rotary operation detection stage (4) is connected with a branching stage (5), and that with detection of a certain rotating direction and/or rotating speed by the rotary operation detection stage (4) by means of the branching stage (5) at least one further second function level of the actuator (A) is influenced depending on the adjustable angle.

2. Electric/electronic control device in accordance with Claim 1, **characterized by the fact** that the first function level refers to the brightness modification of at least one actuator (A) designed as luminaire.

3. Electric/electronic control device in accordance with any of Claims 1 or 2, **characterized by the fact** that at least one further second function level refers to the modification of the colour temperature of at least one actuator (A) designed as luminaire.

4. Electric/electronic control device in accordance with any of Claims 1 to 3, **characterized by the fact** that at least one further third function level refers to the static colour setting of at least one actuator (A) designed as luminaire.

5. Electric/electronic control device in accordance with any of Claims 1 to 4, **characterized by the fact** that at least one further fourth function level refers to the setting of the dynamic colour sequence of an actuator (A) featuring several luminaires.

6. Electric/electronic control device in accordance with any of Claims 1 to 5, **characterized by the fact** that at least one further fifth function level refers to at least one light scene of a lighting unit representing the actuator (A), stored in a memory (6).

7. Electric/electronic control device in accordance with any of Claims 1 to 6, **characterized by the fact** that a logic unit (3) is provided which features at least the rotary operation detection stage (4) and the branching stage (5).

8. Electric/electronic control device in accordance with Claim 7, **characterized by the fact** that the logic unit (3) provides at least one memory (6).

9. Electric/electronic control device in accordance with any of Claims 7 or 8, **characterized by the fact** that the logic unit (3) provides at least one timing element (7) for detection of the operation period of the push-button (2).

10. Electric/electronic control device in accordance with any of Claims 7 to 9, **characterized by the fact** that the logic unit (3) provides at least one microcontroller (8).

11. Electric/electronic control device in accordance with any of Claims 1 to 10, **characterized by the fact** that the push-button (2) is connected with the branching stage (5) via data links to influence at least one further function.

## Revendications

1. Appareil de commande électrique/électronique muni d'un élément d'actionnement combiné bouton poussoir/rotatif (1), influençant à un premier niveau fonctionnel par l'intermédiaire de son bouton poussoir (2), commandé par contact sur la touche, la mise en marche et l'arrêt d'au moins un acteur raccordé (A), et par l'intermédiaire du niveau de détection de l'actionnement rotatif (4) commandé par rotation le au moins un acteur (A) en fonction de son angle de réglage, **caractérisé en ce que** le niveau de détection de l'actionnement rotatif (4) est en relation avec un niveau de ramification (5), et **en ce que**, en cas de détection d'un sens de rotation précis et/ou d'une vitesse de rotation par le niveau de détection de l'actionnement rotatif (4), au moins un autre, deuxième niveau fonctionnel de l'acteur (A) est influencé en fonction de l'angle de réglage à l'aide du niveau de ramification (5).

2. Appareil de commande électrique/électronique selon la revendication 1, **caractérisé en ce que** le premier niveau fonctionnel concerne la modification de la luminosité d'au moins un acteur (A) réalisé sous forme d'ampoule.

3. Appareil de commande électrique/électronique selon l'une des revendications 1 ou 2, **caractérisé en ce que** au moins un autre, deuxième niveau fonctionnel concerne la modification de la température de couleur d'au moins un acteur (A) réalisé sous forme d'ampoule.

4. Appareil de commande électrique/électronique selon l'une des revendications 1 à 3, **caractérisé en ce que** au moins un autre, troisième niveau fonctionnel concerne le réglage statique de la couleur d'au moins un acteur (A) réalisé sous forme d'ampoule.

5. Appareil de commande électrique/électronique selon l'une des revendications 1 à 4, **caractérisé en ce que** au moins un autre, quatrième niveau fonctionnel concerne le réglage du changement de couleur dynamique d'un acteur (A) présentant plusieurs ampoules.

6. Appareil de commande électrique/électronique selon l'une des revendications 1 à 5, **caractérisé en ce que** au moins un autre, cinquième niveau fonctionnel concerne au moins un scénario lumineux, déposé dans une mémoire (6), d'un dispositif d'éclairage représentant l'acteur (A).

7. Appareil de commande électrique/électronique selon l'une des revendications 1 à 6, **caractérisé en ce que** est prévue une unité logique (3) présentant au moins le niveau de détection de l'actionnement rotatif (4) et le niveau de ramification (5).

8. Appareil de commande électrique/électronique selon la revendication 7, **caractérisé en ce que** l'unité logique (3) présente au moins une mémoire (6).

9. Appareil de commande électrique/électronique selon l'une des revendications 7 ou 8, **caractérisé en ce que** l'unité logique (3) présente au moins un organe minuteur (7) détectant la durée d'actionnement du bouton poussoir (2).

10. Appareil de commande électrique/électronique selon l'une des revendications 7 à 9, **caractérisé en ce que** l'unité logique (3) présente au moins un microcontrôleur (8).

11. Appareil de commande électrique/électronique selon l'une des revendications 1 à 10, **caractérisé en ce que** le bouton poussoir (2), pour influencer au moins une autre fonction, est en relation, sur le plan des données, avec le niveau de ramification (5).
